# EUROPÄISCHE PATENTSCHRIFT

(11) **EP 0 325 783 B1**
(45) Veröffentlichungstag und Bekanntmachung des Hinweises auf die Patenterteilung: **29.05.1991**
(21) Anmeldenummer: 88121549.5
(22) Anmeldetag: 23.12.1988
(51) Int. Cl.: A63G 1/26, A63G 1/30

(54) **Karussell**
Merry-go-round
Carrousel

(30) Priorität: 15.01.1988 DE 8800438 U
(43) Veröffentlichungstag der Anmeldung: 02.08.1989
(73) Patentinhaber: Heininger, Silvia Anna Maria, D-8909 Wiesenbach (DE)
(72) Erfinder: Heininger, Silvia Anna Maria, D-8909 Wiesenbach (DE)
(74) Vertreter: Ernicke, Hans-Dieter, Dipl.-Ing.

(56) Entgegenhaltungen:
- EP-A- 0 283 872
- BE-A- 497 751
- DE-A- 1 603 173
- DE-A- 2 206 339
- FR-A- 2 203 283
- US-A- 2 983 509
- US-A- 3 078 090
- US-A- 3 104 103

## Beschreibung

Die Erfindung bezieht sich auf ein Karussell mit einem unteren, um eine vertikale Grundachse drehbar gelagerten Drehkranz, an dem in etwa radialer Richtung sich erstreckende, Fahrgastträger aufweisende Ausleger um horizontale Achsen schwenkbar gelagert sind, welche über radiale Zugstangen mit einem oberen Drehkranz gelenkig verbunden sind, der aus einer mit der Grundachse ungefähr übereinstimmenden unteren Stellung in eine angehobene, seitlich versetzte und schräg liegende obere Stellung motorisch bewegbar ist.

Karussells dieser Art sind durch die DE-A-16 03 173 und DE-A-22 06 339 bekannt. Im ersten Fall wird der Drehkranz, an dem die Zugstangen angelenkt sind, zunächst in einer mit der Hauptachse übereinstimmenden Richtung angehoben und dann mit Hilfe eines Zusatzgetriebes exzentrisch zur Grundachse in horizontaler Richtung verschoben. In einer Variante hierzu wird der obere Drehkranz längs einer schräg ansteigenden Säule höhenverstellbar geführt.

Diese Maßnahmen haben den Sinn, die an den Enden der Fahrgast-Ausleger befindlichen Fahrgastträger während der Rotation des Karussells eine Berg- und Tal-Kurvenbewegung ausführen zu lassen. Dabei ist aber eine vom Gebrauchszweck her vorbestimmte Bedingung zu erfüllen, wonach sämtliche Fahrgastträger in der Grundstellung des Karussells gleichzeitig bestiegen werden müssen. Diese Bedingung hat zur Folge, daß der obere Drehkranz in die angehobene Stellung bewegt werden muß, bevor das Karussell zu rotieren beginnt, um dadurch zu verhindern, daß die Fahrgastträger in eine tiefere als zum Einsteigen benötigte Lage beim Durchfahren des Tales der Berg- und Tal-Kurvenbahn gelangen können.

Dieser Nachteil wird durch die Konstruktion nach der DE-A-22 06 339 verhindert, bei welcher der obere Drehkranz längs einer gekrümmten Säule mit Hilfe einer Laufkatze geführt wird. Ein durch den Innenraum der Säule geführter Hubmotor verstellt den oberen Drehkranz. Ein gleichzeitiges Beginnen der Rotation des Karussells und der Höhenverstellung des oberen Drehkranzes ist bei diesem Stand der Technik dadurch möglich geworden, daß der Mittelpunkt der Säulenkrümmung ungefähr mit dem Radius der einzelnen Zugstange übereinstimmt und außerdem etwa horizontal von der Grundstellung des oberen Drehkranzes entfernt liegt. Damit wird erreicht, daß der einzelne Fahrgastträger während des Durchfahrens eines Wellentales nicht oder nicht wesentlich tiefer bis zu einer Stellung bewegt wird, in welcher sich der Fahrgastträger beim Stillstand des Karussells befindet.

Eine solche Anordnung führt jedoch zu getriebe- und lagertechnischen Schwierigkeiten, weil nämlich der obere Laufkranz an einer Laufkatze gelagert sein muß und die erheblichen Zugkräfte der Zugstangen an der Laufkatze von den Führungselementen aufgenommen werden müssen, die längs der gekrümmten Säule bewegbar sein müssen. Auch die Herstellung einer solchen gekrümmten Säule bedingt einen hohen fertigungstechnischen Aufwand.

Der Erfindung liegt damit die Aufgabe zugrunde, ein Karussell zu entwickeln, das einerseits das gleichzeitige Besteigen und Bewegen der Fahrgastträger im Sinne einer Rotation und einer Berg- und Talfahrt ermöglicht und andererseits hinsichtlich der Kinematik und des getriebetechnischen Aufwandes einfacher gestaltet ist.

Ausgehend von der DE-A-22 06 339 besteht das Wesen der Erfindung darin, daß der obere Drehkranz von einem sich etwa horizontal und radial von der Grundachse sich erstreckenden Schwenkrahmen getragen und drehbar geführt ist, dessen Schwenklager an einem seitlichen Ausleger einer um die Grundachse drehbar angetriebenen Nabe in der Nähe der Zugstangen-Anlenkung an dem Fahrgast-Ausleger angeordnet ist, und daß sich an der Nabe ein auf den Schwenkrahmen einwirkender Hubmotor abstützt.

Der Gegenstand der Erfindung kommt also ohne eine gekrümmte Säule als Führungselement aus und vereinfacht die komplizierten kinematischen Probleme dadurch, daß der obere Drehkranz in einem Schwenkrahmen gelagert ist, dessen Schwenklager die auf den Drehkranz einwirkenden pulsierenden Kräfte ohne weiteres aufzunehmen in der Lage ist. Dadurch werden erhebliche getriebetechnische Vereinfachungen herbeigeführt und komplizierter Bauaufwand vermieden.

Durch die nicht vorveröffentlichte EP-A-0 283 872 ist ein nach Artikel 54(3) EPÜ zu behandelnder Stand der Technik offenbart worden, der einige Merkmale der Erfindung enthält. Danach sind ebenfalls zwei um die gleiche vertikale Achse rotierende Drehkränze übereinander angeordnet, von denen der eine die Ausleger gelenkig trägt und der andere über radiale Zugstangen mit den Auslegern gelenkig verbunden ist. Bei der Erfindung befindet sich jedoch der die Ausleger tragende Drehkranz in einer bodennahen unteren Stellung, was bei der älteren Anmeldung umgekehrt ist. Das wichtige Erfindungsmerkmal, wonach das Schwenklager des den oberen Drehkranz tragenden Schwenkrahmens in der Nähe der Zugstangen-Anlenkung an den Fahrgast-Ausleger liegen soll, wird beim Gegenstand der EP-A- 0 283 872 nicht verwirklicht.

Im Rahmen der abhängigen Ansprüche sind einige Ausführungsvarianten der Erfindung erfaßt.

Wenn man die Nabe entgegengesetzt zum oberen Drehkranz der Fahrgast-Ausleger antreibt, erreicht man, daß die Lage der Maxima und Minima der Berg- und Tal-Fahrt sich fortwährend ändert.

Mit den Merkmalen der Ansprüche 3 und 4 wird erreicht, daß die Eigenbewegungen der Fahrgast-Ausleger und des Schwenkrahmens gegenseitig ungehindert erfolgen können, und zwar unabhängig davon, welche Schräglage der Schwenkrahmen einnimmt.

Die Merkmale des Anspruches 5 haben statische Bedeutung. Während bei dem Stand der Technik die Zugstangen in der Grundstellung des Karussells eine etwa horizontale Lage einnehmen, sind bei der Erfindung die Zugstangen in der Grundstellung des Karussells von der Mitte nach außen leicht abfallend angeordnet, was erhebliche Vorteile in der Kräfteableitung mit sich bringt. Im besonderen wird durch diese Anordnung die Auflagekraft des unteren Drehkranzes am Fundament des Karussells reduziert. Man kann sogar erreichen, daß die auf den unteren Zahnkranz einwirkenden Kräfte eine nach oben gerichtete Resultierende aufweisen.

Mit den Merkmalen des Anspruches 7 wird erreicht, daß das erfindungsgemäße Karussell auf einfachste Weise von der Betriebsstellung in eine Transportstellung umgerüstet werden kann, ohne daß schwergewichtige Bauteile entfernt werden müssen.

Einzelheiten der Erfindung sind in der Zeichnung schematisch und beispielsweise dargestellt. Es zeigen:
Fig. 1: eine Seitenansicht des Karussells in seiner Grundstellung,
Fig. 2: eine Seitenansicht des Karussells gemäß Fig. 1 in seiner Betriebsstellung und
Fig. 3 und 4: Seitenansicht und Draufsicht des in die Transportstellung verstellten Karussells.

Beim Ausführungsbeispiel der Fig. 1 und 2 weist das Karussell ein ortsfestes Grundgestell (1) auf, an dem ein unterer Drehkranz (2) um die Grundachse (25) drehbar gelagert und motorisch angetrieben ist. Da der motorische Antrieb wie bei herkömmlichen Karussells angeordnet werden kann, ist er nicht im Detail dargestellt.

An dem unteren Drehkranz (2) befinden sich mehrere horizontale Achsen (4), an denen Fahrgast-Ausleger (3) so schwenkbar angeordnet sind, daß diese Fahrgast-Ausleger (3) in einer etwa vertikalen Ebene auf und nieder schwenkbar sind. Diese Fahrgast-Ausleger (3) tragen als Flugkörper dargestellte, jedoch beliebig gestaltbare Fahrgasträger (5), die an Tragstangen (6) hängen und an einem Drehkreuz (7) gelagert ist. Dieses Drehkreuz (7) ist seinerseits im Lager (8) am Fahrgast-Ausleger (3) um eine etwa vertikale Achse drehbar aufgehängt und von einem motorischen Antrieb (9) angetrieben.

Nähere Einzelheiten einer solchen Anordnung und eines zugehörigen Antriebes sind in einer parallelen Erfindung offenbart.

Jeder Fahrgast-Ausleger (3) ist über eine Zugstange (10) mit einem oberen Drehkranz (11) gelenkig verbunden. In der in Fig. 1 gezeigten Stellung ist die auslegerseitige Anlenkachse (12) geringfügig niedriger als die dem oberen Drehkranz (11) zugeordnete Anlenkachse (12′) angeordnet. Eine solche Maßnahme hat besondere Bedeutung in statischer Hinsicht hinsichtlich der Ableitung und Aufnahme von Kräften. So wird beispielsweise der untere Drehkranz (2) hinsichtlich seiner Auflagekraft am Grundgestell (1) wesentlich entlastet. Dieser Drehkranz (2) kann sogar eine nach oben gerichtete Resultierende der auf ihn einwirkenden Kräfte besitzen.

Der obere Drehkranz (11), an dem die Zugstangen (10) angelenkt sind, ist auf einem Schwenkrahmen (13) gelagert, der um das Schwenklager (15) an einem Ausleger (14) der Nabe (16) beweglich geführt ist. Diese Nabe (16) ist durch einen ebenfalls nicht dargestellten motorischen Antrieb um die Grundachse (25) verdrehbar, bevorzugt in Gegenlaufrichtung zum unteren Drehkranz (2). Damit wandert der Ort des Schwenklagers (15). Zwischen dem Schenkrahmen (13) und dem an der Nabe (16) befestigten Ausleger (14) befindet sich beim Ausführungsbeispiel eine blasebalgartige Manschette (17), die einen Antrieb (18, 19) umgreift, der zur Höhenverstellung des Schwenkrahmens (13) aus der Grundstellung gemäß Fig. 1 in die Betriebstellung gemäß Fig. 2 bestimmt ist. Dieser motorische Antrieb besteht beim Ausführungsbeispiel aus einer Abstützung (19), die mit der Nabe (16) verbunden ist und aus einem Hubmotor (18), der gelenkig mit der Abstützung (19) und dem Schwenkrahmen (13) verbunden ist.

Es ist zwar denkbar, daß der Hubmotor (18) auch im Grundgestell (1) abgestützt sein kann. Dann sind jedoch kardanische oder Kugelgelenk-Führungen erforderlich, die das Anheben des Schwenkrahmens (13) und dessen Rotation aufzunehmen in der Lage sind.

Sowohl in der Grundstellung gemäß Fig. 1 als auch in der Betriebsstellung gemäß Fig. 2 dürfen die Fahrgast-Ausleger (3) und der Schwenkrahmen (13) bzw. Ausleger (14) sich während ihrer Drehbewegung nicht gegenseitig behindern. Zu diesem Zweck ist bei Ausführungsbeispiel der Fahrgast-Ausleger (3) als eine Art dreischenkeliger Hebel ausgebildet, dessen mittlerer Schenkel (20) die Anlenkachse (12) für die einzelne Zugstange (10) trägt. Dieser mittlere Schenkel (20) ist nasenartig gekrümmt ausgebildet. Er umgreift das Schwenklager (15) des Schwenkrahmens (13) bzw. des Auslegers (14).

Eine solche Maßnahme ist deswegen zweckmäßig, um die Anlenkachse (12′) der Zugstange (10) in der Nähe des Schwenklagers (15) zu bringen, weil diese Maßnahme garantiert, daß die in Bewegung befindlichen Fahrgastträger (5) keine tiefere oder wesentlich tiefere Stellung als in der Ruhestellung gemäß Fig. 1 zum Zwecke des Besteigens einnehmen. Dadurch ist zugleich die Möglichkeit gegeben, die Rotation des Karussells gleichzeitig mit der Höhenverstellung des oberen Drehkranzes (11) und damit der Fahrgastträger (5) durchzuführen.

Wie die Figuren 3 und 4 zeigen, brauchen die Fahrgast-Ausleger (3) sowie die Drehkränze (2, 11) und die Zugstangen (10) genauso wie der Schwenkrahmen (13) und der Ausleger (14) mit der Nabe (16) entfernt zu werden, um das erfindungsgemäße Karussell aus der Betriebsstellung in eine Transportstellung zu verändern.

Sowohl die Fahrgast-Ausleger (3) als auch die Zugstangen (10) sind an ihren Drehkränzen (2, 11) mit Hilfe mehrerer Schrauben (21) befestigt, deren Anzahl und Größe von statischen Überlegungen abhängt. Jeweils eine dieser Schrauben (21) ist jedoch an einer solchen Stelle angeordnet, daß sie in ihrer Stellung verbleibt, während die anderen Schrauben (21) gelöst sind. Damit wird eine Schwenkachse (22) gebildet, welche das Verschwenken der Fahrgast-Ausleger (3) und der Zugstangen (10) in einer aus Fig. 4 erkennbare Stellung ermöglicht. In dieser Stellung sind die Fahrgast-Ausleger (3) zueinander etwa parallel liegend auf einem Transportwagen (24) dargestellt, wobei erkennbar ist, daß diese Fahrgast-Ausleger (3) die Länge des Transportwagens (24) kaum überschreiten und außerdem innerhalb der seitlichen Kontur dieses Transportwagens (24) sich befinden. Damit die Fahrgast-Ausleger (3) und die Zugstangen (10) in dieser Transportstellung gemäß Fig. 3 und 4 nicht Relativbewegungen zueinander ausführen können, sind geeignete Verbindungsmittel (23) vorgesehen.

Es ist demnach lediglich erforderlich, die Fahrgastträger (5) zu demontieren und Teile des Drehkreuzes (7) zu entfernen, um das erfindungsgemäße Karussell transportfähig auszurüsten.

## Patentansprüche

1. Karussell mit einem unteren um eine vertikale Grundachse drehbar gelagerten Drehkranz (2), an dem in etwa radialer Richtung sich erstreckende, Fahrgastträger (5) aufweisende Fahrgast-Ausleger (3) um horizontale Achsen schwenkbar gelagert sind, welche über radiale Zugstangen mit einem oberen Drehkranz (11) gelenkig verbunden sind, der aus einer mit der Grundachse ungefähr übereinstimmenden enden unteren Stellung in eine angehobene, seitlich versetzte und schrägliegende obere Stellung motorisch bewegbar ist,dadurch **gekennzeichnet**, daß der obere Drehkranz (11) von einem sich etwa horizontal und radial von der Grundachse (25) sich erstreckenden Schwenkrahmen (13) getragen und drehbar geführt ist, dessen Schwenklager (15) an einem seitlichen Ausleger (14) einer um die Grundachse (25) drehbar angetriebenen Nabe (16) in der Nähe der Zugstangen-Anlenkung (12) an den Fahrgast-Ausleger (3) angeordnet ist, und daß sich an der Nabe (16) ein auf den Schwenkrahmen (13) einwirkender Hubmotor (18) abstützt.

2. Karussell nach Anspruch 1, dadurch **gekennzeichnet**, daß die Nabe (16) entgegengesetzt zum oberen Drehkranz (11) der Fahrgast-Ausleger (3) angetrieben ist.

3. Karussell nach Anspruch 1 oder 2, dadurch **gekennzeichnet**, daß der einzelne Fahrgast-Ausleger (3) als dreischenkeliger Hebel ausgebildet ist, an dessen mittleren Schenkel (20) die Zugstange (10) angelenkt ist.

4. Karussell nach Anspruch 3, dadurch **gekennzeichnet**, daß der mittlere Schenkel (20) hakenartig gekrümmt ist und die periphere Bewegungsbahn des Schwenkrahmens (13) umgreift.

5. Karussell nach Anspruch 1 oder einem der folgenden, dadurch **gekennzeichnet**, daß die Anlenkachse (12) der Zugstange (10) am Fahrgast-Ausleger (3) in der Grundstellung des Karussells geringfügig tiefer als die Anlenkachse (12′) der Zugstange (10) am oberen Drehkranz (11) liegt.

6. Karussell nach Anspruch 1 oder einem der folgenden, dadurch **gekennzeichnet**, daß der Schwenkrahmen (13) mit der Nabe (16) durch eine balsebalgartige Manschette (17) verbunden ist.

7. Karussell nach Anspruch 1 oder einem der folgenden, dadurch **gekennzeichnet**, daß die Fahrgast-Ausleger (3) sowie die Zugstangen (10) mit mehreren seitlich ihrer radialen Vertikalebene angeordneten Schrauben (21) an den Drehkränzen (2, 11) derart verschraubt sind, daß eine der Schrauben eine Schwenkachse (22) für das Verschwenken der Fahrgast-Ausleger (3) und Zugstangen (10) in eine zueinander etwa parallele Transportstellung bildet.

## Claims

1. Carousel with a lower rotating ring (2) mounted for rotation about a main vertical axis and on which passenger booms (3) extending in an approximately radial direction and having passenger carriers (5) are mounted for pivotal movement about horizontal axes, and are articulated via radial tie rods to an upper rotating ring (11) which is motor movable from a lower position, approximately coincident to the main axis, into a raised, laterally offset and slanted upper position, characterised in that the upper rotating ring (11) is carried and rotatably guided by a pivotal frame (13) extending approximately horizontally and radially from the main axis (25), and whereof the pivotal bearing (15) is arranged on a lateral boom (14) of a hub (16) rotatably driven about the main axis (25) near the coupling (12) of the tie rods to the passenger boom (3), and in that a lifting motor (18) acting on the pivotal frame (13) is supported on the hub (16).

2. Carousel according to Claim 1, characterised in that the hub (16) is driven in opposition to the upper rotating ring (11) of the passenger booms (3).

3. Carousel according to Claim 1 or 2, characterised in that the single passenger boom (3) is constructed as a three-legged lever and the tie rod (10) is coupled to the middle leg thereof (20).

4. Carousel according to Claim 3, characterised in that the middle leg (20) is curved in the manner of a hook and surrounds the peripheral movement path of the pivotal frame (13).

5. Carousel according to Claim 1 or one of the subsequent claims, characterised in that the axle (12) of coupling of the tie rod (10) to the passenger boom (3), in the base position of the carousel, lies marginally lower than the axle (12′) of coupling of the tie rod (10) to the upper rotating ring (11).

6. Carousel according to Claim 1 or one of the subsequent claims, characterised in that the pivotal frame (13) is connected to the hub (16) by means of a bellows-type sleeve (17).

7. Carousel according to Claim 1 or one of the subsequent claims, characterised in that the passenger booms (3) and the tie rods (10) are screwed to the rotating rings (2, 11) by means of a plurality of screwed (21) arranged lateral to their radial vertical plane, such that one of the screws forms a pivotal axle (22) for tilting the passenger booms (3) and tie rods (10) into a mutually approximately parallel conveying position.

## Revendications

1. Carrousel comportant une couronne pivotante inférieure (2), qui est montée de façon à pouvoir tourner autour d'un axe de base vertical et sur laquelle sont montés, de manière à pouvoir tourner autour d'axes horizontaux, des bras en console (3) qui s'étendent dans la direction radiale, et qui comportent des supports (5) pour des passagers et sont reliés de façon articulée, au moyen de barres radiales de traction à une couronne pivotante supérieure (11) qui est déplaçable, à l'aide d'un moteur, depuis une position inférieure, coïncidant presque avec l'axe de base, jusque dans une position supérieure relevée, décalée latéralement et oblique, caractérisé par le fait que la couronne pivotante supérieure (11) est supportée et guidée de manière à pouvoir tourner par un cadre pivotant (13), qui s'étend horizontalement et radialement à partir de l'axe de base (25) et dont le palier pivotant (15) est disposé sur un bras en console latéral (14) d'un moyeu (16), entraîné de manière à pouvoir tourner autour de l'axe de base (25), à proximité de l'articulation (12) de la barre de traction sur le bras en console (3) destiné à supporter des passagers, et qu'un moteur de levage (18), qui agit sur le cadre pivotant (13), prend appui sur le moyeu (16).

2. Carrousel suivant la revendication 1, caractérisé par le fait que le moyeu (16) est entraîné en sens opposé de la couronne pivotante supérieure (11) des bras en console (3) destinés à supporter des passagers.

3. Carrousel suivant la revendication 1 ou 2, caractérisé par le fait que le bras en console individuel (3) destiné à supporter des passagers est agencé sous la forme d'un levier à trois branches, sur la branche médiane (20) duquel est articulée la barre de traction (10).

4. Carrousel suivant la revendication 3, caractérisé par le fait que la branche médiane (20) est recourbée en forme en crochet et entoure la trajectoire périphérique de déplacement du cadre pivotant (13).

5. Carrousel suivant la revendication 1 ou l'une des suivantes, caractérisé par le fait que, lorsque le carrousel est dans la position de base, l'articulation (12) de la barre de traction (10) sur le bras en console (3) destiné à supporter des passagers est légèrement plus bas que l'axe d'articulation (12′) de la barre de traction (10) sur la couronne pivotante supérieure (11).

6. Carrousel suivant la revendication 1 ou l'une des suivantes, caractérisé par le fait que le cadre pivotant (13) est raccordé au moyeu (16) par un manchon en forme de soufflet (17).

7. Carrousel suivant la revendication 1 ou l'une des suivantes, caractérisé par le fait que les bras en console (3) destinés à supporter des passagers ainsi que les barres de traction (10) sont fixés sur les couronnes pivotantes (2, 11) à l'aide de plusieurs vis disposées latéralement par rapport à leur plan vertical radial, de sorte que l'une des vis forme un axe de pivotement (22) pour le pivotement des bras en console (3) destinés à supporter des passagers et des barres de traction (10), dans des positions de transport approximativement parallèles entre elles.
